# EUROPÄISCHE PATENTSCHRIFT

(11) **EP 2 388 212 B1**
(45) Veröffentlichungstag und Bekanntmachung des Hinweises auf die Patenterteilung: **06.05.2020**
(21) Anmeldenummer: 11163128.9
(22) Anmeldetag: 20.04.2011
(51) Int. Cl.: B65F 1/16

(54) **Deckel für einen Müll-Großbehälter sowie Müll-Großbehälter**
Cover for a large refuse container and large refuse container
Couvercle pour un récipient de grande capacité à déchets et récipient de grande capacité à déchets

(30) Priorität: 21.05.2010 DE 102010021170
(43) Veröffentlichungstag der Anmeldung: 23.11.2011
(73) Patentinhaber: ESE World B.V., 6199 AM Maastricht-Airport (NL)
(72) Erfinder: Fröhlingsdorf, Udo, 57462, Olpe (DE)
(74) Vertreter: Müller & Schubert

(56) Entgegenhaltungen:
- EP-A2- 1 760 011
- DE-A1- 19 649 777
- DE-C- 177 434
- DE-U1- 9 209 923
- GB-A- 2 101 680

## Beschreibung

Die vorliegende Erfindung betrifft einen Deckel für einen Müll-Großbehälter mit einem Fassungsvolumen von 1000 bis 1100 Litern gemäß den Oberbegriffen der Ansprüche 1 und 2, sowie einen Müll-Großbehälter mit einem Fassungsvolumen von 1000 bis 1100 Litern gemäß den Oberbegriffen der Ansprüche 6 und 7.

Derartige Müll-Großbehälter bestehen zunächst aus einem Müllbehälterkorpus, der zur Aufnahme des Mülls dient. Der Müllbehälterkorpus kann beispielsweise in der Aufsicht eine rechteckige, topfförmige Kontur aufweisen. Der Müllbehälterkorpus besteht aus einem Bodenelement und einer Seitenwandung, die im Falle einer rechteckigen Kontur aus vier aneinandergrenzenden Seitenwandungssegmenten besteht. Zur besseren Handhabbarkeit des Müll-Großbehälters können am Bodenelement vier Räder vorgesehen sein. Die offene Oberseite des Müllbehälterkorpus, über die der Müll eingefüllt wird, wird mittels eines Deckels verschlossen. Dazu ist der Deckel an dem Müllbehälterkorpus angelenkt. Beispielsweise kann es sich bei dem Deckel um einen Schwingdeckel handeln, der in der Regel seitlich am Müllbehälterkorpus angelenkt ist. In anderer Ausgestaltung kann es sich bei dem Deckel um einen Klappdeckel handeln, der insbesondere über Scharniere, an einer der oberen Kanten des Müllbehälterkorpus, insbesondere an der oberen Hinterkante, angelenkt ist. Derartige Müll-Großbehälter bestehen in der Regel aus robusten Materialien, wie beispielsweise Metall oder harten Kunststoffen.

Diese Art von Müll-Großbehältern wird häufig in Müllsammelfahrzeuge entleert. Dazu verfügen die Müllsammelfahrzeuge über eine Schüttung mit Lifteinrichtung. Mittels der Lifteinrichtung werden die Müll-Großbehälter gegriffen, angehoben und in einen Aufnahmebereich des Müllsammelfahrzeugs gekippt. Dabei öffnet sich der Deckel und der im Müll-Großbehälter befindliche Müll fällt in den Aufnahmebereich des Müllsammelfahrzeugs. In der Regel verfügen die Müllsammelfahrzeuge weiterhin über eine Presseinrichtung, die insbesondere eine Pressplattenkonstruktion oder eine Pressschildeinrichtung aufweist. Über die Presseinrichtung wird der in den Aufnahmebereich geschüttete Müll zusammengepresst und in den Sammelcontainer des Müllsammelfahrzeugs verschoben.

Insbesondere dann, wenn der Deckel als Klappdeckel ausgebildet ist, kann es während des Entleerungsvorgangs zu Problemen kommen. Während des Kippvorgangs öffnet sich der Klappdeckel und kann mit Komponenten des Müllsammelfahrzeugs in Kontakt kommen und sich mit diesen beispielsweise verklemmen. Wenn der Müll-Großbehälter in der gekippten Position entleert wird, kann der geöffnete Klappdeckel beispielsweise mit dem im Aufnahmebereich befindlichen Müll in Kontakt kommen und sich mit diesem verklemmen. Außerdem kann in dieser Situation der Weitertransport des Mülls in den Sammelcontainer des Fahrzeugs behindert werden. Zudem kann die Situation auftreten, dass der geöffnete Deckel mit der Presseinrichtung des Fahrzeugs in Kontakt kommt. Zum einen kann dadurch die Handhabung der Presseinrichtung negativ beeinträchtigt werden. Zum anderen kann auch die Situation auftreten, dass sich der Deckel mit der Presseinrichtung verklemmt.

Nachteilig bei den bisher bekannten Lösungen ist auch, dass der Deckel des Müll-Großbehälters, aber auch der Müll-Großbehälter selbst oder die Komponenten des Müllsammelfahrzeugs im Betrieb beschädigt werden können. Beispielsweise kann die Situation auftreten, dass durch die in einer solchen Situation auf den Deckel wirkenden Kräfte dazu führen, dass der Deckel verbiegt und/oder brechen kann, dass die Scharnierverbindung zwischen Deckel und Müllbehälterkorpus beschädigt wird, und dergleichen.

Aus der EP 1 354 824 A1 ist in anderem Zusammenhang bereist ein Müll-Großbehälter bekannt, bei dem ein gattungsgemäßer Deckel des Müll-Großbehälters zwei Deckelteilelemente aufweist. Ein erstes Deckelteilelement ist in bekannter Weise mit dem Müllbehälterkorpus verbunden. Ein zweites Deckelteilelement ist schwenkbeweglich mit dem ersten Deckelteilelement verbunden. Diese schwenkbewegliche Verbindung ist mittels Scharnieren realisiert. Bei der bekannten Lösung handelt es sich um eine so genannte Deckel-im Deckel-Lösung. Das zweite Deckelteilelement, das im Vergleich zum ersten Deckelteilelement wesentlich kleiner ausgestaltet ist, deckt eine im ersten Deckelteilelement befindliche Einwurföffnung für Müll ab, die zum leichteren Befüllen oder aber auch zur Verhinderung des Einklemmens von Personen dient.

Handelt es sich bei dem besagten Deckel um einen Klappdeckel, können die weiter oben beschriebenen Probleme mit diesem bekannten Deckel nicht beseitigt werden, da das zweite Deckelteilelement innerhalb der Grundkontur des ersten Deckelteilelements ausgebildet ist und an zumindest drei Seiten vom ersten Deckelteilelement begrenzt wird. Zudem kann das zweite Deckelteilelement während des Entleerungsvorgangs frei hin und her schlagen, was ebenfalls zu Beschädigungen führen kann.

In der EP 1 760 011 A2 ist ein Müllsammelbehälter beschrieben, bei dem es sich jedoch nicht um einen Müll-Großbehälter handelt. Der Müllbehälter weist einen aus Deckelteilelementen bestehenden Deckel auf, wobei die Deckelteilelemente schwenkbeweglich miteinander verbunden sind. Weiterhin ist eine Schließeinrichtung vorgesehen, um eines der Deckelteilelemente in einer geöffneten Position zu halten. Ausgehend vom genannten Stand der Technik liegt der vorliegenden Erfindung die Aufgabe zugrunde, einen Deckel für einen Müll-Großbehälter sowie einen Müll-Großbehälter der eingangs genannten Art derart weiterzubilden, dass die zuvor beschriebenen Nachteile und Probleme vermieden werden können. Insbesondere soll ein Deckel für einen Müll-Großbehälter sowie ein Müll-Großbehälter bereitgestellt werden, der auf einfache Weise und komplikationslos in ein Müllsammelfahrzeug entleert werden kann,
Diese Aufgabe wird erfindungsgemäß gelöst durch den Deckel für einen Müll-Großbehälter mit den Merkmalen gemäß den unabhängigen Patentansprüchen 1 und 2 sowie den Müll-Großbehälter mit den Merkmalen gemäß den unabhängigen Patentansprüchen 6 und 7. Weitere Merkmale und Details der Erfindung ergeben sich aus den Unteransprüchen, der Beschreibung sowie den Zeichnungen. Dabei gelten Merkmale und Details, die im Zusammenhang mit dem erfindungsgemäßen Deckel beschrieben sind, vollumfänglich auch im Zusammenhang mit dem erfindungsgemäßen Müllbehälter, und umgekehrt, so dass hinsichtlich der Offenbarung wechselseitig vollinhaltlich Bezug genommen und verwiesen wird.

Gemäß dem ersten Aspekt der Erfindung wird ein Deckel für einen Müll-Großbehälter mit einem Fassungsvolumen von 1.000 bis 1.1000 Litern bereitgestellt, der die Merkmale des unabhängigen Patentanspruchs 1 aufweist.

Gemäß dem zweiten Aspekt der Erfindung wird ein Deckel für einen Müll-Großbehälter mit einem Fassungsvolumen von 1.000 bis 1.1000 Litern bereitgestellt, der die Merkmale des unabhängigen Patentanspruchs 2 aufweist.

Der Deckel ist als Klappdeckel in Form eines Flachdeckels ausgebildet. Ein solcher Klappdeckel wird an dem Müllbehälterkorpus eines Müllbehälters angeordnet, beispielsweise mittels einer geeigneten Scharnierkonstruktion.

Der Deckel weist ein erstes Deckelteilelement und ein zweites Deckelteilelement auf, wobei das erste Deckelteilelement an dem Müllbehälterkorpus angelenkt ist oder wird. Bei dem ersten Deckelteilelement handelt es sich insbesondere um das hintere Deckelteilelement des Deckels. An dem ersten Deckelteilelement ist das zweite Deckelteilelement schwenkbeweglich angeordnet. Bei dem zweiten Deckelteilelement handelt es sich insbesondere um das vordere Deckelteilelement des Deckels. In einem solchen Fall kann nur das zweite Deckelteilelement gegen das erste Deckelteilelement verschwenkt werden

Die beiden Deckelteilelemente können beispielsweise aus dem gleichen Material oder aus verschiedenen Materialien hergestellt sein. Ebenso können die beiden Deckelteilelemente die gleiche Kontur, aber auch unterschiedliche Konturen aufweisen. Es kann vorgesehen sein, dass das zweite Deckelteilelement, das den vorderen Deckelbereich bildet, weicher und/oder mit einfacherem Profil als das erste Deckeiteilelement ausgebildet ist. Dadurch kann, insbesondere im Hinblick auf eine Presseinrichtung in einem Müllsammelfahrzeug, durch das zweite Deckelteilelement noch weniger Angriffsmöglichkeit geboten werden.

Es kann weiter vorgesehen sein, dass das erste und das zweite Deckelteilelement eine Kontur aufweisen, so dass das zweite Deckelteilelement, bei dem es sich insbesondere um das vordere Deckelteilelement des Deckels handelt, in seiner geöffneten Position von/in der Kontur des ersten Deckelteilelements, bei dem es sich insbesondere um das hintere Deckelteilelement des Deckels handelt, aufgenommen ist/wird. Das heißt, dass das zweite Deckelteilelement im aufgeklappten beziehungsweise umgeklappten Zustand in der Kontur des ersten Deckelteilelements integriert ist/wird. Dadurch entsteht eine ebene Fläche, die einer darüber streifenden Presseinrichtung keine Angriffsfläche bietet.

Erfindungsgemäß ist vorgesehen, dass eine Fixiereinrichtung vorgesehen ist. Die Fixiereinrichtung hat eine ganz bestimmte Funktion. Sie ist ausgebildet, um das zweite Deckelteilelement in einer geöffneten Position, in welcher das zweite Deckelteilelement auf die äußere Oberfläche des ersten Deckelteilelements aufgelegt ist, festzulegen oder zu fixieren. Die Fixiereinrichtung dient folglich dazu, das zweite Deckelteilelement in der geöffneten Position beziehungsweise Stellung festlegen zu können. Insbesondere ist die Fixiereinrichtung so ausgebildet, dass die Fixierung des zweiten Deckelelements temporär und vor allem lösbar erfolgen kann.

Wenn nun der Müll-Großbehälter in ein Müllsammelfahrzeug entleert werden soll, kann das zweite Deckelteilelement, das schwenkbeweglich am ersten Deckelteilelement angelenkt ist, in die geöffnete Position verschwenkt beziehungsweise geklappt werden. Das zweite Deckelteilelement kann nach hinten geklappt werden. Das zweite Deckelteilelement wird dann vor der Aufnahme durch die Schüttung des Müllsammelfahrzeugs nach hinten in die geöffnete Position geklappt und in dieser Position durch die Fixiereinrichtung festgehalten.

Je nach Ausgestaltung der beiden Deckelteilelemente kann auf diese Weise erreicht werden, dass die Gesamtfläche des Deckels während des Entleerungsvorgangs verkleinert wird, so dass es zu keinem der eingangs geschilderten Probleme kommen kann. Zudem wird das schwenkbewegliche zweite Deckelteilelement während des Entleerungsvorgangs fixiert, so dass es - insbesondere während des Kippvorgangs - nicht mehr hin und her schlagen kann.

Die erfindungsgemäße Ausgestaltung ermöglicht einen Deckel, der beim Auftreten von Kräften nachgeben kann. In einer wie eingangs geschilderten Situation, bei der ein Müll-Großbehälter mit einem Klappdeckel in Form eines Flachdeckels in ein Müllsammelfahrzeug entleert wird, ist es nunmehr möglich, die eingangs beschriebenen Nachteile und Probleme, insbesondere Beschädigungen, zu vermeiden, da das zweite Deckelteilelement während des Entleerungsvorgangs fixiert, das heißt festgelegt werden kann.

Nach Beendigung des Entleerungsvorgangs wird die Fixiereinrichtung gelöst, so dass das zweite Deckelteilelement aus seiner geöffneten Position wieder zurückgeschwenkt werden kann, so dass der Deckel seine ursprüngliche Form beziehungsweise Kontur wieder einnehmen und den Müllbehälterkorpus verschließen kann.

Zudem wird es durch die erfindungsgemäße Ausgestaltung des Deckels auch möglich, dass während eines Befüllvorgangs des mit einem solchen Deckel ausgerüsteten Müll-Großbehälters nur das zweite Deckelteilelement und nicht der gesamte Deckel geöffnet werden muss. Somit kann ein solcher Müll-Großbehälter leichter befüllt werden, und es können Verletzungen, beispielsweise durch Einklemmen, von Personen verhindert werden.

Die schwenkbewegliche Anordnung des zweiten Deckelteilelements am ersten Deckelteilelement kann auf unterschiedliche Weise realisiert werden. Das erste Deckelteilelement und das zweite Deckelteilelement sind über eine Gelenkverbindung miteinander verbunden. Ein Gelenk ist generell eine bewegliche Verbindung zwischen zwei Bauteilen, hier zwischen den beiden Deckelteilelementen. Beispielsweise kann die Gelenkverbindung als Drehgelenkverbindung ausgebildet sein. Es ist aber auch denkbar, dass, je nach Ausgestaltung der Deckelteilelemente, auch andere Gelenkverbindungen zum Einsatz kommen, etwa Gelenke für die Verschiebung, wie Schiebegelenke oder Schubgelenke. Insbesondere kann die schwenkbewegliche Anordnung auch durch eine Scharnierverbindung realisiert werden. Ein Scharnier ist generell die bewegliche Verbindung zweier Ebenen, hier der Deckelteilelemente, an einer Kante.

Gemäß dem ersten Aspekt der Erfindung besteht die Fixiereinrichtung aus zwei Komponenten, die Bestandteile einer mechanischen Arretiervorrichtung sind, wobei die erste Komponente auf der äußeren Oberfläche des ersten Deckelteilelements angeordnet ist und die zweite Komponente auf der äußeren Oberfläche des zweiten Deckelteilelements angeordnet ist, wobei, wenn das zweite Deckelteilelement in die geöffnete Position geklappt wird, die beiden Komponenten ineinander eingreifen. In diesem Fall ist vorgesehen, dass Das zweite Deckelteilelement wird nach oben abgeklappt und in der geöffneten Position auf die äußere Oberfläche des ersten Deckelteilelements aufgelegt und dann entsprechend fixiert.

Gemäß dem zweiten Aspekt der Erfindung ist die Fixiereinrichtung innerhalb der Gelenkverbindung angeordnet oder ausgebildet. Die Fixiereinrichtung ist in einer Weise ausgebildet, dass sie die Schwenkbewegung des zweiten Deckelteilelements bremsen und blockieren kann, und dass, wenn das zweite Deckelteilelement in die geöffnete Position geklappt wird, nach der Aktivierung der Fixiereinrichtung das zweite Deckelteilelement über die Fixiereinrichtung in der geöffneten Position gehalten wird.

Beispielsweise kann vorgesehen sein, dass die Fixiereinrichtung in einer wie weiter unten näher beschriebenen Rasteinrichtung ausgebildet ist. Die Rasteinrichtung kann beispielsweise derart ausgestaltet sein, dass sie in einer bestimmten Drehwinkelposition des zweiten Deckelteilelements einrastet. Vorzugsweise weist eine solche Fixiereinrichtung auch Mittel auf, um die Blockierung beziehungsweise Einrastung wieder lösen zu können. Gemäß dem ersten Aspekt der Erfindung ist die Fixiereinrichtung als Arretiereinrichtung ausgebildet. Eine Arretierung ist dabei generell eine Vorrichtung zum Feststellen beweglicher Teile. Die Arretiereinrichtung ist als mechanische Vorrichtung ausgebildet.

Beispielsweise kann die Fixiereinrichtung als Rasteinrichtung ausgebildet sein. Eine solche Rasteinrichtung weist Elemente auf, die mechanisch ineinandergreifen können, so dass nach dem Einrasten die beiden Deckelteilelemente fest miteinander verbunden sind.

In anderer Ausgestaltung kann die Fixiereinrichtung als Clipverschlusseinrichtung, oder als Klemmverschlusseinrichtung, oder als Riegeleinrichtung, bei der das zweite Deckelteilelement mittels eines Riegels fixiert wird, oder als Schnappeinrichtung, oder als Spannverschlusseinrichtung, oder als eine Haken-Ösen-Verbindung ausgebildet sein.

Vorzugsweise kann das zweite Deckelteilelement derart schwenkbeweglich am ersten Deckelteilelement angeordnet sein, dass das zweite Deckelteilelement in Bezug auf eine vom Deckel aufgespannte Deckelebene nach oben aus der Deckelebene heraus und nach unten aus der Deckelebene heraus verschwenkt werden kann. Das bedeutet, dass wenigstens eines der Deckelteilelemente nach oben und/oder nach unten abgeklappt werden kann.

Es kann vorgesehen sein, dass eine Stoppereinrichtung zur Begrenzung der schwenkbeweglichen Bewegung wenigstens eines der Deckelteilelemente - insbesondere des zweiten Deckelteilelements - vorgesehen ist. Die Stoppereinrichtung kann derart ausgebildet sein, dass sie deaktiviert werden kann, wenn das zweite Deckelteilelement in die geöffnete Position gebracht wird, in der das zweite Deckelteilelement durch die Fixiereinrichtung fixiert wird.

Wenn ein Müll-Großbehälter mit einem Deckel, insbesondere mit Stoppereinrichtung, ausgerüstet ist, bedecken die beiden Deckelteilelemente die offene Oberseite des Müll-Großbehälters vollständig, wenn der Deckel geschlossen ist. In einer ersten Einwurfposition, in der beispielsweise nur kleine Mülleinheiten in den Müll-Großbehälter eingeworfen werden sollen, kann beispielsweise vorgesehen sein, dass nur das zweite Deckelteilelement aufgeklappt wird, und zwar gegebenenfalls soweit, bis die Stoppereinrichtung in Aktion tritt, beispielsweise bis es gegen die Stoppereinrichtung stößt. Sollen größere Mülleinheiten in den Müll-Großbehälter eingeworfen werden, wird der gesamte Deckel, das heißt auch das erste Deckelteilelement geöffnet, während gegebenenfalls die Stoppereinrichtung für das zweite Deckelteilelement weiter aktiviert bleibt.

Ebenso verhält es sich bei einer Entleerung des Müll-Großbehälters. Öffnet sich der Müllbehälterdeckel während eines Entleerungsvorgangs, etwa eines Entleerungsvorgangs in der weiter oben beschriebenen Weise, öffnet sich der gesamte Deckel, in dem das erste Deckelteilelement, das am Müllbehälterkorpus angelenkt ist, von diesem abgeschwenkt wird. Eine Stoppereinrichtung wird gegebenenfalls deaktiviert, so dass das zweite Deckelteilelement in die geöffnete Position geklappt werden kann, in der es durch die Fixiervorrichtung fixiert wird. Dadurch wird erreicht, dass das zweite Deckelteilelement nicht Kontakt mit dem ausgeschütteten Müll oder anderen Komponenten im Müllsammelfahrzeug kommen kann, so dass eine Beschädigung vermieden werden kann.

Insbesondere kann vorgesehen sein, dass das zweite Deckelteilelement zum Verschließen einer vom ersten Deckelteilelement allseitig umschlossenen Öffnung ausgebildet ist oder dass das zweite Deckelteilelement zum Verschließen einer an wenigstens einer Kante des ersten Deckelteilelements ausgebildeten Ausnehmung, die sich von der Kante in Richtung des Deckelzentrums erstreckt, ausgebildet ist. Beispielsweise ist vorgesehen, dass das erste Deckelteilelement und das zweite Deckelteilelement die gleiche Deckelbreite und/oder die gleiche Deckellänge aufweisen. In diesem Fall kann vorgesehen sein, dass die beiden Deckelteilelemente mit ihren Kanten gegeneinander anliegen.

Beispielsweise können die beiden Deckelteilelemente in Bezug zueinander die gleiche Größe aufweisen. In anderer Ausgestaltung kann auch vorgesehen sein, dass die beiden Deckelteilelemente in Bezug zueinander eine unterschiedliche Größe aufweisen. In weiterer Ausgestaltung kann deshalb vorgesehen sein, dass das erste Deckeiteilelement flächenmäßig 50% bis 95% der Gesamtfläche des Deckels ausmacht, und dass das zweite Deckeiteilelement flächenmäßig 50% bis 5% der Gesamtfläche des Deckels ausmacht.

Gemäß einem dritten Aspekt der Erfindung wird ein Müll-Großbehälter mit einem Fassungsvermögen von 1.000 bis 1.100 Litern bereitgestellt, mit einem Müllbehälterkorpus und einem Deckel zum Verschließen des Müllbehälterkorpus, wobei der Deckel gemäß dem ersten Erfindungsaspekt ausgebildet ist und wobei das erste Deckelteilelement an dem Müllbehälterkorpus angelenkt ist.

Gemäß einem vierten Aspekt der Erfindung wird ein Müll-Großbehälter mit einem Fassungsvermögen von 1.000 bis 1.100 Litern bereitgestellt, mit einem Müllbehälterkorpus und einem Deckel zum Verschließen des Müllbehälterkorpus, wobei der Deckel gemäß dem zweiten Erfindungsaspekt ausgebildet ist und wobei das erste Deckelteilelement an dem Müllbehälterkorpus angelenkt ist.

Die Erfindung wird nun anhand von Ausführungsbeispielen unter Bezugnahme auf die beiliegenden Zeichnungen näher erläutert. Es zeigen
- Figur 1: einen aus dem Stand der Technik bekannten Müll-Großbehälter mit Klappdeckel;
- Figuren 2 und 3: verschiedene Entleerungszustände eines bekannten Müll-Großbehälters gemäß Figur 1 in ein Müllsammelfahrzeug;
- Figur 4: ein Ausführungsbeispiel eines erfindungsgemäßen Müll-Großbehälters;
- Figuren 5 und 6: den Öffnungs- und Befüllungsvorgang des in Figur 4 dargestellten erfindungsgemäßen Müll-Großbehälters; und
- Figur 7: einen Entleerungszustand des erfindungsgemäßen Müll-Großbehälters gemäß Figur 4 in ein Müllsammelfahrzeug.

In Figur 1 ist ein aus dem Stand der Technik bekannter Müllbehälter 10 dargestellt, bei dem es sich um einen Müll-Großbehälter mit einem Füllvolumen von 1.100 Litern handelt.

Der Müllbehälter 10 besteht zunächst aus einem Müllbehälterkorpus 11, der zur Aufnahme von Müll dient. Der Müllbehälterkorpus 11 weist in der Aufsicht eine rechteckige, topfförmige Kontur auf. Der Müllbehälterkorpus 11 besteht aus einem Bodenelement 12 und einer Seitenwandung 13. Zur besseren Handhabbarkeit des Müllbehälters 10 sind am Bodenelement 12 vier Räder 14 vorgesehen. Die offene Oberseite des Müllbehälterkorpus 11, über die der Müll eingefüllt wird, wird mittels eines Deckels 20 verschlossen. Dazu ist der Deckel 20, bei dem es sich um einen Klappdeckel in Form eines Flachdeckels handelt, über eine Scharniereinrichtung 21 an dem Müllbehälterkorpus 11 angelenkt. Zur Befüllung des Müllbehälterkorpus 11 wird der Deckel 20 aufgeklappt, wobei die Aufklapprichtung durch Pfeil 22 verdeutlicht ist.

Diese Art von Müllbehältern 10 wird häufig in Müllsammelfahrzeuge entleert, was im Zusammenhang mit den Figuren 2 und 3 verdeutlicht ist. In den Figuren 2 und 3 ist der hintere Bereich eines als Hecklader ausgebildeten Müllsammelfahrzeugs 40 dargestellt. Dazu verfügt das Müllsammelfahrzeug 40 über eine Schüttung 41 mit Lifteinrichtung, wobei die Schüttung 41 in den Figuren nur ganz schematisiert dargestellt ist. Mittels der Lifteinrichtung wird der Müllbehälter 10 gegriffen, angehoben und in einen Aufnahmebereich 42 des Müllsammelfahrzeugs 40 gekippt. Dabei öffnet sich der Deckel 20 des Müllbehälters 10 und der im Müllbehälter 10 befindliche Müll 15 fällt in den Aufnahmebereich 42 des Müllsammelfahrzeugs 40. Das Müllsammelfahrzeug 40 verfügt weiterhin über eine Presseinrichtung 43, die eine Konstruktion aus Pressplatten 44, 45 aufweist. Die Pressplatten 44, 45 sind schwenkbeweglich miteinander verbunden und können in verschiedene Richtungen bewegt werden, wie anhand der in den Figuren 2 und 3 dargestellten Pfeile verdeutlicht ist.

Über die Presseinrichtung 43 wird der in den Aufnahmebereich 42 geschüttete Müll 15 zusammengepresst und in den Sammelcontainer 46 des Müllsammelfahrzeugs 40 verschoben.

Da der Deckel 20 des Müllbehälters 10 als Klappdeckel ausgebildet ist, kann es während des Entleerungsvorgangs zu Problemen kommen. Während des Kippvorgangs öffnet sich der Deckel 20 und kann mit Komponenten des Müllsammelfahrzeugs 40 in Kontakt kommen und sich mit diesen beispielsweise verklemmen. Wenn der Müllbehälter 10 in der gekippten Position entleert wird, kann der geöffnete Deckel 20 beispielsweise mit dem im Aufnahmebereich 42 befindlichen Müll 15 in Kontakt kommen und sich mit diesem verkeilen. Außerdem kann in dieser Situation der Weitertransport des Mülls 15 in den Sammelcontainer 46 des Müllsammelfahrzeugs 40 behindert werden. Zudem kann die Situation auftreten, dass der geöffnete Deckel 20 mit der Presseinrichtung 43 des Müllsammelfahrzeugs 40 in Kontakt kommt. Zum einen kann dadurch die Handhabung der Presseinrichtung 43 negativ beeinträchtigt werden. Zum anderen kann auch die Situation auftreten, dass sich der Deckel 20 mit der Presseinrichtung 43 verklemmt. Nachteilig bei den bisher bekannten Lösungen ist auch, dass der Deckel 20 des Müllbehälters 10, aber auch der Müllbehälter 10 selbst oder die Komponenten des Müllsammelfahrzeugs 40, etwa die Presseinrichtung 43, im Betrieb beschädigt werden können. Beispielsweise kann die Situation auftreten, dass die in einer solchen Situation auf den Deckel 20 des Müllbehälters 10 wirkenden Kräfte dazu führen, dass der Deckel 20 verbiegt und/oder brechen kann, dass die Scharniereinrichtung 21 zwischen Deckel 20 und Müllbehälterkorpus 11 beschädigt wird, und dergleichen.

Um diese Nachteile zu umgehen, ist der Deckel 20 für den Müllbehälter 10 erfindungsgemäß in besonderer Weise ausgebildet, wie nachfolgend anhand der Figuren 4 bis 7 verdeutlicht wird.

In Figur 4 ist ein Ausführungsbeispiel eines erfindungsgemäßen Müllbehälters 10 dargestellt. Was die grundlegende Ausgestaltung des Müllbehälters 10 betrifft, so ist der Müllbehälter 10 wie der in Figur 1 aus dem Stand der Technik bekannte Müllbehälter 10 ausgestaltet, so dass zur Vermeidung von Widerholungen diesbezüglich auf die entsprechenden Ausführungen weiter oben verwiesen wird.

Allerdings ist bei dem erfindungsgemäßen Müllbehälter 10 der Deckel 20 anders ausgestaltet. Der Deckel 20 weist ein erstes Deckelteilelement 23 auf, das über die Scharniereinrichtung 21 am Müllbehälterkorpus 11 angelenkt ist. Zusätzlich ist noch ein zweites Deckelteilelement 24 vorgesehen. Die beiden Deckelteilelemente 23, 24 sind in Bezug zueinander schwenkbeweglich miteinander verbunden. Dazu ist das zweite Deckelteilelement 24 schwenkbeweglich an dem ersten Deckelteilelement 23 angeordnet, was über eine Scharniereinrichtung 30 realisiert ist. Dabei ist vorgesehen, dass das zweite Deckelteilelement 24 in Bezug auf eine vom Deckel 20 aufgespannte Deckelebene 25 nach oben aus der Deckelebene 25 heraus verschwenkt werden kann.

Erfindungsgemäß ist nunmehr vorgesehen, dass der Deckel 20 eine Fixiereinrichtung 31 aufweist. Die Fixiereinrichtung 31 besteht aus zwei Komponenten 32, 33, die Bestandteile einer mechanischen Arretiereinrichtung, beispielsweise einer Rasteinrichtung, sind. Eine erste Komponente 32 der Fixiereinrichtung 31 ist auf der äußeren Oberfläche 26 des ersten Deckelteilelements 23 angeordnet. Eine zweite Komponente 33 der Fixiereinrichtung 31 ist auf der äußeren Oberfläche 27 des zweiten Deckelteilelements 24 angeordnet. Wenn das zweite Deckelteilelement 24 in eine geöffnete Position geklappt wird, die es während eines Entleerungsvorgangs einnimmt, greifen die beiden Komponenten 32, 33 der Fixiereinrichtung 31 ineinander ein und verrasten, so dass das zweite Deckelteilelement 24 während des Entleerungsvorgangs in der geöffneten Position gehalten wird. Nach dem Entleerungsvorgang wird die Fixiereinrichtung 31 deaktiviert beziehungsweise gelöst, so dass sich deren Komponenten 32, 33 voneinander lösen und das zweite Deckelteilelement 24 in die Ausgangsposition zurückgeklappt werden kann.

Nachfolgend wird anhand der Figuren 4 bis 6 ein Befüllungsvorgang und ein Öffnungsvorgang eines wie in Figur 4 dargestellten erfindungsgemäßen Müllbehälters 10 beschrieben, während in Figur 7 ein Entleerungszustand des erfindungsgemäßen Müllbehälters 10 gemäß Figur 4 in ein Müllsammelfahrzeug 40 dargestellt ist.

Was die Ausgestaltung des Müllbehälters 10 betrifft, so wird zur Vermeidung von Widerholungen diesbezüglich auf die entsprechenden Ausführungen zu Figur 4 weiter oben verwiesen und vollinhaltlich Bezug genommen.

Wenn der Müllbehälter 10 mit einem erfindungsgemäßen Deckel 20 ausgerüstet ist, bedecken die beiden Deckelteilelemente 23, 24 die offene Oberseite des Müllbehälters 10 vollständig, wenn der Deckel 20 geschlossen ist. Dieser Zustand ist in Figur 4 dargestellt.

Der Deckel 20 besteht aus dem ersten Deckelteilelement 23, welches über die Scharniereinrichtung 21 an dem Müllbehälterkorpus 11 angelenkt ist, so dass der Deckel 20, bei dem es sich um einen Klappdeckel handelt, in seiner Gesamtheit auf- und zugeklappt werden kann. Das zweite Deckelteilelement 24 ist über die Scharniereinrichtung 30 schwenkbeweglich am ersten Deckelteilelement 23 angelenkt.

In einer ersten Einwurfposition, die in Figur 5 dargestellt ist, und in der beispielsweise nur kleine Mülleinheiten in den Müllbehälter 10 eingeworfen werden sollen, kann beispielsweise vorgesehen sein, dass nur das zweite Deckelteilelement 24 aufgeklappt wird, was durch Pfeil 22 verdeutlicht ist. Beispielsweise kann am/im Deckel 20 eine nicht näher dargestellte Stoppereinrichtung angeordnet oder ausgebildet sein, um den Schwenkvorgang des zweiten Deckelteilelements 24 zu begrenzen. Die Stoppereinrichtung kann beispielsweise an, oder in, oder in der näheren Umgebung der Scharniereinrichtung 30 ausgebildet oder vorgesehen sein. Ist eine solche Stoppereinrichtung vorhanden, kann das zweite Deckelteilelement 24 zunächst nur soweit geöffnet werden, bis die Stoppereinrichtung in Aktion tritt, beispielsweise bis das zweite Deckelteilelement 24 gegen die Stoppereinrichtung stößt. Dies kann beispielsweise bei einem Öffnungswinkel von etwa 45 Grad mach oben in Bezug auf die vom Deckel 20 aufgespannte Deckelebene 25 der Fall sein. Sollen größere Mülleinheiten in den Müllbehälter 10 eingeworfen werden, wird der gesamte Deckel 20, das heißt auch das erste Deckelteilelement 23 geöffnet. Wenn nun der Müllbehälter 10 in ein Müllsammelfahrzeug entleert werden soll, kann das zweite Deckelteilelement 24, das schwenkbeweglich am ersten Deckelteileiement 23 angelenkt ist, in eine geöffnete Position verschwenkt werden. Das zweite Deckelteilelement 24 wird soweit nach hinten geklappt, bis die beiden Komponenten 32, 33 der Fixiereinrichtung 31 ineinander greifen und das zweite Deckelteilelement 24 in der geöffneten Position fixieren. Dies ist in Figur 6 dargestellt. Das zweite Deckelteilelement 24 wird dann vor der Aufnahme durch die Schüttung des Müllsammelfahrzeugs nach hinten in die geöffnete Position geklappt und in dieser Position durch die Fixiereinrichtung 31 festgehalten.

Eine Entleerung des erfindungsgemäßen Müllbehälters 10 ist im Zusammenhang mit Figur 7 dargestellt. Das in Figur 7 dargestellte Müllsammelfahrzeug 40 entspricht von seinem Aufbau her dem in den Figuren 2 und 3 dargestellten Müllsammelfahrzeug 40, so dass zur Vermeidung von Wiederholungen bezüglich des Aufbaus des Müllsammelfahrzeugs 40 zunächst auf die Ausführungen zu den Figuren 2 und 3 vollinhaltlich Bezug genommen und verwiesen wird.

Dadurch, das das zweite Deckelteilelement 24 beim Entleerungsvorgang nach hinten in die geöffnete Position geklappt und durch die Fixiereinrichtung 31 festgehalten wird, wird erreicht, dass das zweite Deckelelement 24 nicht in Kontakt mit dem ausgeschütteten Müll 15 oder anderen Komponenten 43, 44, 45 im Müllsammelfahrzeug 40 kommen oder während des Entleerungsvorgangs hin und her schlagen kann, so dass eine Beschädigung vermieden werden kann.

### Bezugszeichenliste

- 10: Müllbehälter
- 11: Müllbehälterkorpus
- 12: Bodenelement
- 13: Seitenwandung
- 14: Rad
- 15: Müll
- 20: Deckel
- 21: Scharniereinrichtung
- 22: Aufklapprichtung des Deckels
- 23: Erstes Deckelteilelement
- 24: Zweites Deckelteilelement
- 25: Deckelebene
- 26: Äußere Oberfläche des ersten Deckelteilelements
- 27: Äußere Oberfläche des zweiten Deckelteilelements
- 30: Gelenkverbindung / Scharniereinrichtung
- 31: Fixiereinrichtung
- 32: Komponente der Fixiereinrichtung
- 33: Komponente der Fixiereinrichtung
- 40: Müllsammelfahrzeug
- 41: Schüttung
- 42: Aufnahmebereich
- 43: Presseinrichtung
- 44: Pressplatte
- 45: Pressplatte
- 46: Sammelcontainer

## Patentansprüche

1. Deckel (20) für einen Müll-Großbehälter (10) mit einem Fassungsvolumen von 1.000 bis 1.100 Litern, wobei der Deckel als Klappdeckel in Form eines Flachdeckels ausgebildet ist, mit einem ersten Deckelteilelement (23) und mit einem zweiten Deckelteilelement (24), wobei das erste Deckelteilelement (23) an einem Müllbehälterkorpus des Müll-Großbehälters anlenkbar ist und das zweite Deckelteilelement (24) schwenkbeweglich am ersten Deckelteilelement (23) angeordnet ist, wobei das erste Deckelteilelement (23) und das zweite Deckelteilelement (24) über eine Gelenkverbindung (30) miteinander verbunden sind, so dass das zweite Deckelteilelement (23) nach hinten in eine geöffnete Position geklappt werden kann, in welcher das zweite Deckelteilelement (24) auf die äußere Oberfläche des ersten Deckelteilelements (23) aufgelegt ist, **dadurch gekennzeichnet, dass** eine Fixiereinrichtung (31) vorgesehen ist, dass die Fixiereinrichtung (31) zum Festlegen des zweiten Deckelteilelements (23) in der geöffneten Position ausgebildet ist, dass die Fixiereinrichtung (31) aus zwei Komponenten (32, 33) besteht, die Bestandteile einer mechanischen Arretiervorrichtung sind, dass die erste Komponente (32) auf der äußeren Oberfläche (26) des ersten Deckelteilelements (23) angeordnet ist, dass die zweite Komponente (33) auf der äußeren Oberfläche (27) des zweiten Deckelteilelements (24) angeordnet ist, und dass, wenn das zweite Deckelteilelement (24) in die geöffnete Position geklappt wird, die beiden Komponenten (32, 33) ineinander eingreifen.

2. Deckel (20) für einen Müll-Großbehälter (10) mit einem Fassungsvolumen von 1.000 bis 1.100 Litern, wobei der Deckel als Klappdeckel in Form eines Flachdeckels ausgebildet ist, mit einem ersten Deckelteilelement (23) und mit einem zweiten Deckelteilelement (24), wobei das erste Deckelteilelement (23) an einem Müllbehälterkorpus des Müll-Großbehälters anlenkbar ist und das zweite Deckelteilelement (24) schwenkbeweglich am ersten Deckelteilelement (23) angeordnet ist, wobei das erste Deckelteilelement (23) und das zweite Deckelteilelement (24) über eine Gelenkverbindung (30) miteinander verbunden sind, so dass das zweite Deckelteilelement (23) nach hinten in eine geöffnete Position geklappt werden kann, in welcher das zweite Deckelteilelement (24) auf die äußere Oberfläche des ersten Deckelteilelements (23) aufgelegt ist, **dadurch gekennzeichnet, dass** eine Fixiereinrichtung (31) vorgesehen ist, dass die Fixiereinrichtung (31) zum Festlegen des zweiten Deckelteilelements (23) in der geöffneten Position ausgebildet ist, dass die Fixiereinrichtung (31) innerhalb der Gelenkverbindung (30) angeordnet oder ausgebildet ist, dass die Fixiereinrichtung (31) in einer Weise ausgebildet ist, dass sie die Schwenkbewegung des zweiten Deckelteilelements (24) bremsen und blockieren kann, und dass, wenn das zweite Deckelteilelement (24) in die geöffnete Position geklappt wird, nach der Aktivierung der Fixiereinrichtung (31) das zweite Deckelteilelement (24) über die Fixiereinrichtung (31) in der geöffneten Position gehalten wird.

3. Deckel nach Anspruch 1 oder 2, **dadurch gekennzeichnet, dass** das zweite Deckelteilelement (24) derart schwenkbeweglich am ersten Deckelteilelement (23) angeordnet ist, dass das zweite Deckelteilelement (24) in Bezug auf eine vom Deckel (20) aufgespannte Deckelebene (25) nach oben aus der Deckelebene (25) heraus und nach unten aus der Deckelebene (25) heraus verschwenkt werden kann.

4. Deckel nach einem der Ansprüche 1 bis 3, **dadurch gekennzeichnet, dass** das zweite Deckelteilelement (24) zum Verschließen einer vom ersten Deckelteilelement (23) allseitig umschlossenen Öffnung ausgebildet ist oder dass das zweite Deckelteilelement (24) zum Verschließen einer an wenigstens einer Kante des ersten Deckelteilelements (23) ausgebildeten Ausnehmung, die sich von der Kante in Richtung des Deckelzentrums erstreckt, ausgebildet ist.

5. Deckel nach einem der Ansprüche 1 bis 4, **dadurch gekennzeichnet, dass** das erste Deckelteilelement (23) flächenmäßig 50% bis 95% der Gesamtfläche des Deckels (20) ausmacht, und dass das zweite Deckelteilelement (24) flächenmäßig 50% bis 5% der Gesamtfläche des Deckels (20) ausmacht.

6. Müll-Großbehälter (10) mit einem Fassungsvolumen von 1.000 bis 1.100 Litern, mit einem Müllbehälterkorpus (11) und einem Deckel (20) zum Verschließen des Müllbehälterkorpus (11), **dadurch gekennzeichnet, dass** der Deckel (20) nach Anspruch 1 ausgebildet ist und dass das erste Deckelelement (23) an dem Müllbehälterkorpus (11) angelenkt ist.

7. Müll-Großbehälter (10) mit einem Fassungsvolumen von 1.000 bis 1.100 Litern, mit einem Müllbehälterkorpus (11) und einem Deckel (20) zum Verschließen des Müllbehälterkorpus (11), **dadurch gekennzeichnet, dass** der Deckel (20) nach Anspruch 2 ausgebildet ist und dass das erste Deckelelement (23) an dem Müllbehälterkorpus (11) angelenkt ist.

8. Müll-Großbehälter nach Anspruch 6 oder 7, **dadurch gekennzeichnet, dass** der Deckel (20) nach einem der Ansprüche 3 bis 5 ausgebildet ist.

## Claims

1. Lid (20) for a large refuse container (10) having a capacity of 1000 up to 1100 litres, wherein the lid is provided as a hinged lid in form of a flat lid, comprising a first lid part element (23) and a second lid part element (24), wherein the first lid part element (23) is attachable to a refuse container body of the large refuse container and the second lid part element (24) is pivotably arranged at the first lid part element (23), wherein the first lid part element (23) and the second lid part element (24) are connected to each other via an articulating joint (30), such that the second lid part element (24) can get folded back into an opened position, in which the second lid part element (24) is placed on the outer surface of the first lid part element (23), **characterized in that** a fixing device (31) is provided, that the fixing device (31) is configured for fixing the second lid part element (23) in the opened position, that the fixing device (31) is comprised of two components (32, 33), which are part of a mechanical lock device, that the first component (32) is arranged on the outer surface (26) of the first lid part element (23), that the second component (33) is arranged on the outer surface (27) of the second lid part element (24), and that, when the second lid part element (24) is folded into the open position, both component (32, 33) interlock.

2. Lid (20) for a large refuse container (10) having a capacity of 1000 up to 1100 litres, wherein the lid is provided as a hinged lid in form of a flat lid, comprising a first lid part element (23) and a second lid part element (24), wherein the first lid part element (23) is attachable to a refuse container body of the large refuse container and the second lid part element (24) is pivotably arranged at the first lid part element (23), wherein the first lid part element (23) and the second lid part element (24) are connected to each other via an articulating joint (30), such that the second lid part element (24) can get folded back into an opened position, in which the second lid part element (24) is placed on the outer surface of the first lid part element (23), **characterized in that** a fixing device (31) is provided, that the fixing device (31) is configured for fixing the second lid part element (23) in the opened position, that the fixing device (31) is arranged or provided inside the articulating joint (30), that the fixing device (31) is provided in such a manner, that it is capable of braking and blocking the pivoting motion of the second lid part element (24), and that, when the second lid part element (24) is folded into the open position, after activation of the fixing device (31) the second lid part element (24) is held in the opened position via the fixing device (31).

3. Lid according to claim 1 or 2, **characterized in that** the second lid part element (24) is pivotably arranged to the first lid part element (23) such that the second lid part element (24), in relation to a lid plane (25) spanned by the lid (20), can be pivoted upwards out of the lid level (25) and downwards out of the lid level (25).

4. Lid according to anyone of claims 1 to 3, **characterized in that** the second lid part element (24) is designed to close an opening enclosed on all sides by the first cover part element (23) or **in that** the second lid part element (24) is designed to close a recess being formed on at least one edge of the first lid part element (23), said recess extending from the edge in the direction of the lid centre.

5. Lid according to anyone of claims 1 to 4, **characterized in that** the first lid part element (23) accounts for 50% to 95% of the total area of the lid (20), and that the second lid part element (24) accounts for 50% to 5% of the total area of the lid (20).

6. Large refuse container (10) having a capacity of 1000 up to 1100 litres, comprising a refuse container body (11) and a lid (20) for closing the refuse container body (11), **characterized in that** the lid (20) is configured according to claim 1 and that the first lid part element (23) is arranged at the refuse container body (11).

7. Large refuse container (10) having a capacity of 1000 up to 1100 litres, comprising a refuse container body (11) and a lid (20) for closing the refuse container body (11), **characterized in that** the lid (20) is configured according to claim 2 and that the first lid part element (23) is arranged at the refuse container body (11).

8. Large refuse container (10) according to claim 6 or 7, **characterized in that** the lid (20) is configured according to anyone of claims 3 to 5.

## Revendications

1. Couvercle (20) pour un grand récipient à déchets (10) ayant une capacité en volume de 1 000 à 1 100 litres, dans lequel le couvercle est conçu en tant que couvercle rabattable sous la forme d'un couvercle plat, comportant un premier élément partiel de couvercle (23) et un second élément partiel de couvercle (24), dans lequel le premier élément partiel de couvercle (23) peut être articulé à un corps de récipient de déchets du grand récipient à déchets et le second élément partiel de couvercle (24) est agencé de manière pivotante contre le premier élément partiel de couvercle (23), dans lequel le premier élément partiel de couvercle (23) et le second élément partiel de couvercle (24) sont reliés entre eux par un assemblage articulé (30), de telle sorte que le second élément partiel de couvercle (23) peut être rabattu vers l'arrière dans une position ouverte, dans laquelle le second élément partiel de couvercle (24) est posé sur la surface extérieure du premier élément partiel de couvercle (23), **caractérisé en ce qu'**un dispositif de fixation (31) est prévu, **en ce que** le dispositif de fixation (31) est conçu pour la fixation du second élément partiel de couvercle (23) dans la position ouverte, **en ce que** le dispositif de fixation (31) comprend deux composants (32, 33) qui sont des éléments d'un dispositif d'arrêt mécanique, **en ce que** le premier composant (32) est agencé sur la surface extérieure (26) du premier élément partiel de couvercle (23), **en ce que** le second composant (33) est agencé sur la surface extérieure (27) du second élément partiel de couvercle (24), et **en ce que**, lorsque le second élément partiel de couvercle (24) est rabattu dans la position ouverte, les deux composants (32, 33) viennent en prise l'un dans l'autre.

2. Couvercle (20) pour un grand récipient à déchets (10) ayant une capacité en volume de 1 000 à 1100 litres, dans lequel le couvercle est conçu en tant que couvercle rabattable sous la forme d'un couvercle plat, comportant un premier élément partiel de couvercle (23) et un second élément partiel de couvercle (24), dans lequel le premier élément partiel de couvercle (23) peut être articulé à un corps de récipient de déchets du grand récipient à déchets et le second élément partiel de couvercle (24) est agencé de manière pivotante contre le premier élément partiel de couvercle (23), dans lequel le premier élément partiel de couvercle (23) et le second élément partiel de couvercle (24) sont reliés entre eux par un assemblage articulé (30), de telle sorte que le second élément partiel de couvercle (23) peut être rabattu vers l'arrière dans une position ouverte, dans laquelle le second élément partiel de couvercle (24) est posé sur la surface extérieure du premier élément partiel de couvercle (23), **caractérisé en ce qu'**un dispositif de fixation (31) est prévu, **en ce que** le dispositif de fixation (31) est conçu pour la fixation du second élément partiel de couvercle (23) dans la position ouverte, **en ce que** le dispositif de fixation (31) est agencé ou conçu à l'intérieur de l'assemblage articulé (30), **en ce que** le dispositif de fixation (31) est conçu de manière à ce qu'il puisse freiner et bloquer le mouvement pivotant du second élément partiel de couvercle (24) et que, lorsque le second élément partiel de couvercle (24) est rabattu dans la position ouverte, après l'activation du dispositif de fixation (31) le second élément partiel de couvercle (24) est maintenu via le dispositif de fixation (31) dans la position ouverte.

3. Couvercle selon la revendication 1 ou 2, **caractérisé en ce que** le second élément partiel de couvercle (24) est agencé de manière pivotante contre le premier élément partiel de couvercle (23) de telle sorte que le second élément partiel de couvercle (24) peut être basculé, par rapport à un plan de couvercle (25) défini par le couvercle (20), vers le haut depuis le plan de couvercle (25) et vers le bas depuis le plan de couvercle (25).

4. Couvercle selon l'une des revendications 1 à 3, **caractérisé en ce que** le second élément partiel de couvercle (24) est conçu pour l'obturation d'une ouverture entourée sur toutes les faces par le premier élément partiel de couvercle (23) ou **en ce que** le second élément partiel de couvercle (24) est conçu pour l'obturation d'une cavité configurée sur au moins un bord du premier élément partiel de couvercle (23), laquelle cavité s'étend du bord en direction du centre de couvercle.

5. Couvercle selon l'une des revendications 1 à 4, **caractérisé en ce que** le premier élément partiel de couvercle (23) représente en superficie 50 % à 95 % de la surface totale du couvercle (20), et **en ce que** le second élément partiel de couvercle (24) représente en superficie 50 % à 5 % de la surface totale du couvercle (20).

6. Grand récipient à déchets (10) ayant une capacité en volume de 1 000 à 1100 litres, avec un corps de récipient de déchets (11) et un couvercle (20) pour la fermeture du corps de récipient de déchets (11), **caractérisé en ce que** le couvercle (20) est conçu selon la revendication 1 et **en ce que** le premier élément de couvercle (23) est articulé au corps de récipient de déchets (11).

7. Grand récipient à déchets (10) ayant une capacité en volume de 1 000 à 1100 litres, avec un corps de récipient de déchets (11) et un couvercle (20) pour la fermeture du corps de récipient de déchets (11), **caractérisé en ce que** le couvercle (20) est conçu selon la revendication 2 et **en ce que** le premier élément de couvercle (23) est articulé au corps de récipient de déchets (11).

8. Grand récipient à déchets selon la revendication 6 ou 7, **caractérisé en ce que** le couvercle (20) est conçu selon l'une des revendications 3 à 5.
